# EUROPÄISCHE PATENTSCHRIFT

(11) **EP 2 938 219 B1**
(45) Veröffentlichungstag und Bekanntmachung des Hinweises auf die Patenterteilung: **15.02.2017**
(21) Anmeldenummer: 13779508.4
(22) Anmeldetag: 10.09.2013
(51) Int. Cl.: A43D 3/02, A43D 1/02

(54) **BAUKASTENARTIGES TECHNISCHES SYSTEM ZUR HERSTELLUNG EINES MODULAR AUFGEBAUTEN FUSSSOHLEN-LEISTENS UND MODULAR AUFGEBAUTER FUSSSOHLEN-LEISTEN**
MODULAR TECHNICAL SYSTEM FOR PRODUCING A MODULAR FOOT SOLE STRIP AND MODULAR FOOT SOLE STRIP
SYSTÈME TECHNIQUE MODULAIRE DESTINÉ À LA FABRICATION D'UNE FORME POUR SEMELLE, DOTÉE D'UNE STRUCTURE MODULAIRE, ET FORME POUR SEMELLE DOTÉE D'UNE STRUCTURE MODULAIRE

(30) Priorität: 11.09.2012 DE 202012008676 U
(43) Veröffentlichungstag der Anmeldung: 04.11.2015
(73) Patentinhaber: Langmeier, Fatmir, 83064 Raubling (DE)
(72) Erfinder: Langmeier, Fatmir, 83064 Raubling (DE)
(86) Internationale Anmeldenummer: PCT/DE2013/000506
(87) Internationale Veröffentlichungsnummer: WO 2014/040582

(56) Entgegenhaltungen:
- WO-A1-2004/073441
- DE-C- 205 610
- DE-U1-202012 008 676
- GB-A- 2 225 210

## Beschreibung

Die vorliegende Erfindung betrifft ein baukastenartiges technisches System zur Herstellung eines modular aufgebauten, patientendaten spezifizierten Fußsohlen-Leistens (15), mit den im Oberbegriff des Patentanspruches 1 angegebenen Merkmalen.

Aus dem Stand der Technik ist es - im Rahmen der sogenannten "Schubladen-Technik"- zur Bereitstellung von Einlegesohlen bekannt, den Patienten oder Sportler in eine Trittschaum-Box treten zu lassen, wobei sich der Trittschaum unter Anpassung an die Form des Sohlenbereiches des Patienten oder Sportlers zusammentritt und verformt. Anschließend wird der Fußsohlen-Abdruck in dem Trittschaum mit Gips oder Polyurethan-Schaum ausgefüllt und das aus der Trittschaum-Form herausgenommene Fußsohlen-Positiv aus Gips oder Polyurethan-Schaum modelliert. In der Regel wählt der eine Einlege-Sohle Verkaufende dann aus den bei ihm vorrätigen Fertig-Einlege-Sohlen eine der Größe des Gips- oder Polyurethanschaum-Abdruckes entsprechende Fertig-Einlege-Sohle aus und verkauft diese an den um eine Einlege-Sohle nachsuchenden Patienten beziehungsweise Sportler.

Diese als "Schubladen-Technik" bekannte und heute sehr weit verbreitete Vorgehensweise zur Bereitstellung einer Fertig-Einlege-Sohle ist insbesondere deswegen nachteilig, weil die mit ihrer Hilfe aus dem zufällig bei dem Einlege-Sohlen-Verkäufer (noch) vorhandenen Fundus ausgewählte Fertig-Einlege-Sohle nicht ausreichend an die patientenspezifischen individuellen Bedürfnisse des Patienten oder Sportlers angepasst ist. Die Reklamationsquote ist bei diesen nach der "Schubladen-Technik" bereitgestellten Fertig-Einlege-Sohlen daher sehr ausgeprägt.

Aus dem Stand der Technik ist es darüber hinaus bekannt, mittels einer bei dem Einlege-Sohlen-Hersteller vor Ort stehenden CNC-Fräse einen individualisierten Sohlen-Leisten herzustellen und unter Verwendung dieses individualisierten Sohlen-Leistens Einlege-Sohlen aus thermoplastischem Material zu erstellen.

Der Einsatz einer bei jedem Einlege-Sohlen-Hersteller vor Ort stehenden CNC-Fräse ist in vielerlei Hinsicht nachteilig:
So sind die Anschaffungskosten für eine CNC-Fräse besonders ausgeprägt und vereiteln dadurch oftmals einen wirtschaftlich sinnvollen Einsatz am Ort des Einlege-Sohlen-Verkäufers.

Des weiteren erfordert die Bedienung und Wartung einer CNC-Fräse an CNC-Fräsen ausgebildetes Fachpersonal, welches häufig - gerade in entlegenen Gebieten - nicht zur Verfügung steht und - sofern vorhanden - den Einsatz hoher Personalkosten erfordert.

Ein weiterer Nachteil von CNC-Fräsen ist darin zu sehen, dass sie für die Fräsung eines Sohlen-Leistens einen ausgeprägten Zeitraum (etwa 15 Minuten) benötigen.

Der Einsatz von CNC-Fräsen ist auch wegen der großen anfallenden Abfallmenge nachteilig, da dort der Sohlen-Leisten aus einem massiven Materialblock herausgefräst wird und der den Sohlen-Leisten überragende MaterialÜberstand als abgefräster Abfall anfällt.

DE 205 610 C offenbart ein baukastenartiges technisches System der für Anspruch 1, und einen Leisten der für Anspruch 13 als Basis dient.

Aufgabe der vorliegenden Erfindung ist daher die Bereitstellung eines technischen Systems, welches die Anfertigung von individualisierten, exakt die persönlichen anatomischen Gegebenheiten und die orthopädischen Notwendigkeiten des Fußes eines Patienten berücksichtigenden Fußsohlen-Leistens für die Formgebung von daran anzuformenden Einlege-Fußsohlen gestattet und dadurch eine besonders niedrige Reklamationsquote der hergestellten Einlege-Sohlen bewirkt, welches das Vorhandensein zahlreicher CNC-Fräsen vor Ort bei den Herstellern selbst von extrem individualisierten Einlege-Sohlen überflüssig macht und dadurch hohe Anschaffungskosten, Betriebskosten, Wartungskosten und Kosten für Fach-Personal vermeidet, welches die Herstellung sogar von extrem individualisierten Einlege-Sohlen in sehr kurzer Zeit (zwei bis fünf Minuten pro Einlege-Sohle) auch einer orthopädisch nicht ausgebildeten Person gestattet und welches ein von CNC-Fräsen gefürchtetes, durch abgefräste Überstände bedingtes Abfall-Problem ausschließt.

Erfindungsgemäß wird diese Aufgabe durch ein gattungsgemäßes baukastenartiges technisches System zur Herstellung eines modulartig aufgebauten patientendatenspezifisch individualisierten Fußsohlen-Leistens (15) mit den Merkmalen des Patentanspruches 1 gelöst.

Besonders bevorzugte Ausführungsformen des baukastenartigen technischen Systems zur Herstellung eines modulartig aufgebauten patientendatenspezifisch individualisierten Fußsohlen-Leistens (15) sind Gegenstand der Unteransprüche.

Ausführungsbeispiele der Erfindung werden anhand der Zeichnungen näher beschrieben. Es zeigen:
Figur 1 eine schematische, stark vereinfachte Draufsicht auf einen mit dem erfindungsgemäßen baukastenartigen technischen System erstellten, modular aufgebauten und patientendatenspezifisch individualisierten Fußsohlen-Leisten (15) mit entlang der Längsachse (22) des Fußsohlen-Leistens (15) hintereinander vorgesehenen Zonen (16; 24, 25, 26, 27), wobei in jeder Zone eines von mehreren gegeneinander austauschbaren Standard-Modulen (17) mit einer Oberflächengestaltung zum Ausgleich einer Norm-Abweichung vorgesehen ist und wobei die Übergänge (23; 28, 29, 30) zwischen benachbarten Modulen (17) stufenlos und lückenlos ausgebildet sind;
Figur 2 eine schematische Draufsicht auf einen mit dem erfindungsgemäßen baukastenartigen technischen System erstellten, modular aufgebauten und patientendatenspezifisch individualisierten Fußsohlen-Leisten (15) mit entlang der Längsachse (22) des Fußsohlen-Leistens (15) hintereinander und nebeneinander vorgesehenen Zonen (16; 24, 25, 26, 27), wobei in jeder Zone eines von mehreren gegeneinander austauschbaren Standard-Modulen (17) mit einer Oberflächengestaltung zum Ausgleich einer bestimmten Norm-Abweichung vorgesehen ist und wobei die Übergänge (23; 28,29, 30) zwischen benachbarten Modulen (17) stufenlos und lückenlos ausgebildet sind;
Figur 3 eine schematische perspektivische Ansicht von schräg oben auf einen mit dem erfindungsgemäßen baukastenartigen technischen System erstellten, in Figur 2 dargestellten und modular aufgebauten und patientendatenspezifisch individualisierten Fußsohlen-Leisten (15), welcher auf einem Träger (31) teilweise montiert ist, wobei - zur Verbesserung der Erkennbarkeit der Vorsprünge (33) auf der Oberseite des Trägers (31) der Vorfuß-Bereich (24) des Fußsohlen-Leistens (15) entfernt ist;
Figur 4 eine schematische perspektivische Ansicht von schräg unten auf einen mit dem erfindungsgemäßen baukastenartigen technischen System erstellten, in Figur 2 dargestellten und modular aufgebauten und patientendatenspezifisch individualisierten Fußsohlen-Leisten (15), wobei auf dessen Unterseite pro Standard-Modul (17) zwei oder mehrere bohrlochartige Aussparungen (32) zum fixierenden Eingriff korrespondierender stiftartiger Vorsprünge (33) auf der Oberseite des Trägers (31) vorgesehen sind;
Figur 5 eine schematische Draufsicht auf einen Träger (31), dessen außenliegende Kontur von einer wulstförmigen Erhebung beziehungsweise einem Rand (34) umfasst wird, wobei dieser Rand (34) die Oberseite des Trägers (31) nach oben überragt;
Figur 6 einen schematischen Schnitt durch den in Figur 5 dargestellten Träger (31) entlang der Linie A-A in Figur 5, wobei ein Fersen-Modul (17) in den Fersenbereich (27) des Fußsohlen-Leistens (15) eingesetzt ist;
Figur 7 eine schematische, teilweise geschnittene Seitenansicht eines mit dem erfindungsgemäßen, baukastenartigen technischen System erstellten patientendatenspezifisch individualisierten, modular aufgebauten Fußsohlen-Leistens (15), wobei mit Federkraft beaufschlagte Kugeln (38) eine Steckverbindung (35) zwischen zwei benachbarten Standard-Modulen (17) sichern;
Figur 8 eine schematische, teilweise geschnittene Seitenansicht eines mit dem erfindungsgemäßen, baukastenartigen technischen System erstellten patientendatenspezifisch individualisierten, modular aufgebauten Fußsohlen-Leistens (15), wobei eine Schwalbenschwanz-Verbindung (40) zwischen zwei benachbarten Standard-Modulen (17) vorgesehen ist;
Figur 9 eine schematische, teilweise geschnittene Seitenansicht eines mit dem erfindungsgemäßen, baukastenartigen technischen System erstellten patientendatenspezifisch individualisierten, modular aufgebauten Fußsohlen-Leistens (15), wobei eine klemmbausteinartige Verbindung (41) zwischen zwei benachbarten Standard-Modulen (17) vorgesehen ist;
Figur 10 eine schematische, teilweise geschnittene Seitenansicht eines mit dem erfindungsgemäßen, baukastenartigen technischen System erstellten patientendatenspezifisch individualisierten, modular aufgebauten Fußsohlen-Leistens (15), wobei eine hakenartige Verbindung (41) zwischen zwei benachbarten Standard-Modulen (17) vorgesehen ist;
Figur 11 einen schematischen Schnitt durch einen patientendaten-spezifisch individualisierten und modular aufgebauten Fußsohlen-Leisten (15), über welchen mehrere erwärmte Schichten der Einlege-Sohle (18) gelegt sind und wobei ein flexibler Deckel (20) einer Vakuumpresse (21) das thermoplastische Material der Einlege-Sohle (18) an die Oberseite des Fußsohlen-Leistens (15) anpresst, sobald ein Unterdruck auf den Zwischenraum zwischen der Unterseite des flexiblen Deckels (20) und dem Fußsohlen-Leisten (15) einwirkt.

Die vorliegende Erfindung betrifft also zunächst ein baukastenartiges technisches System zur Erstellung eines modulartig aufgebauten, patientendatenspezifisch individualisierten Fußsohlen-Leistens (15).

In der Regel umfasst dieses baukastenartige technische System pro Zone (16; 24, 25, 26, 27) des Fußsohlen-Leistens (15) jeweils ein oder mehrere gegeneinander austauschbare Standard-Fußsohlen-Leisten-Module (17) als standardisierte Bauteile.

In besonders bevorzugten Ausführungsformen des erfindungsgemäßen baukastenartigen technischen Systems können diese Standard-Module (17) - nach Auswahl des unter orthopädischen Aspekten für die jeweilige Zone (16; 24, 25, 26, 27) eines Patienten-Fußes exakt passenden Standard-Modules (17) - entlang der Längsachse (22) des Fußsohlen-Leistens (15) in Reihe zonenweise hintereinander zu einem modulartig aufgebauten, patientendatenspezifisch individualisierten Fußsohlen-Leisten (15) montierbar sein.

Alternativ oder zusätzlich hierzu können die Standard-Module (17) - nicht nur entlang der Längsachse (22) des Fußsohlen-Leistens (15) in Reihe zonenweise hintereinander - sondern zumindest teilweise nebeneinander zu einem modulartig aufgebauten, patientendatenspezifisch individualisierten Fußsohlen-Leistens (15) montierbar sein.

In der Regel kann die Oberseite jedes Standard-Modules (17) jeweils schuhgrößenabhängig und zonenabhängig (16) durch Erhebungen und/oder Vertiefungen als Negativ zu der Form des Fußes des späteren Trägers der mit Hilfe des modularen Fußsohlen-Leistens (15) anzufertigenden Einlegesohle (18) ausgebildet sein.

Alternativ oder zusätzlich hierzu kann die Form der Oberseite jedes Standard-Modules (17; 24; 25; 26; 27) jeweils schuhgrößenspezifisch und zonenspezifisch (16) der unter orthopädischen Gesichtspunkten sinnvollsten Form zur Korrektur oder Behandlung einer bestimmten oder mehrerer der statistisch am häufigsten auftretenden, unter orthopädischen Gesichtspunkten behandlungsbedürftigen Fehlstellungen oder Erkrankungen entsprechen.

Durch patientendatenbezogene Auswahl der für die einzelnen Zonen (16) des Fußes des Patienten oder Sportlers jeweils unter orthopädischen Gesichtspunkten besonders geeigneten Standard-Module (17) kann mit Hilfe des erfindungsgemäßen baukastenartigen Systemes somit ein extrem patientendatenmäßig individualisierter, modular aufgebauter Fußsohlen-Leisten (15) hergestellt und anschließend zur Formgebung einer extrem patientendatenmäßig individualisierten Einlege-Sohle (18) verwendet werden.

Ein wesentliches Merkmal des mit dem erfindungsgemäßen baukastenartigen technischen System erstellten, patientendatenspezifisch individualisierten Fußsohlen-Leistens (15) besteht darin, dass die Übergänge (23; 28, 29, 30) zwischen zwei zueinander benachbarten Standard-Modulen (17; 24, 25, 26, 27) - in der Seitenansicht - stufenlos und glatt sind und - in der Draufsicht - lückenlos aneinander anschließen.

Im Allgemeinen kann der modulartig aufgebaute Fußsohlen-Leisten (15) entlang seiner Längsachse (22) in drei, vier, fünf, sechs, sieben oder mehrere in Reihe hintereinander und/oder zumindest teilweise nebeneinander liegende, imaginäre Zonen (16) aufteilbar sein (siehe Figuren 1 und 2).

Vorzugsweise können pro Zone (16) ein, zwei, drei, vier oder mehrere Standard-Module (17) mit jeweils standardisierten, zonen-spezifischen Vertiefungen und/oder Erhebungen auf ihrer Oberseite für jeweils eine der statistisch am häufigsten auftretenden, unter orthopädischen Gesichtspunkten behandlungsbedürftigen, Fehlstellungen oder Erkrankungen, in dem baukastenartigen technischen System enthalten sein.

Wie insbesondere aus Figur 2 hervorgeht kann der modulartig aufgebaute, patientendatenspezifisch individualisierte Fußsohlen-Leisten (15) beispielsweise vier Zonen (16) umfassen.
In diesem Falle kann die frontwärtige und zehenwärtige Zone (16, 24) den Vorfuß-Bereich mit Zehen und Ballen erfassen, die in Richtung der Ferse nachfolgende Zone (15, 25) kann beispielsweise den Mittelfuß-Bereich, die in Richtung der Ferse nachfolgende Zone (16, 26) kann beispielsweise das Längsgewölbe und die in Richtung der Ferse nachfolgende Zone (16, 27) kann beispielsweise den Fersen-Bereich umfassen.

Insbesondere die Figur 2 zeigt, dass der Übergang (23; 28) zwischen dem Vorfuß-Bereich (24; 16; 17) einerseits und dem Mittelfuß-Bereich (25; 16; 17) andererseits - in einer Draufsicht - in Form einer ein- oder mehrfach gekrümmten oder geraden Linie ausgebildet sein kann, wobei dieser Übergang (23; 28) die Längsachse (22) des Fußsohlen-Leistens (15) unter einem Winkel α schneidet, der in dem Beriech von 70° bis 110° liegen kann.

Der Übergang (29; 23) zwischen dem Mittelfuß-Bereich (25; 26; 17) einerseits und dem Längsgewölbe (26; 16; 17) andererseits kann - in einer Draufsicht - in Form einer ein- oder mehrfach gekrümmten oder geraden Linie ausgebildet sein, wobei dieser Übergang (29; 23) die Längsachse (22) des Fußsohlen-Leistens (15) beispielsweise in einem Winkel β schneiden kann, der in dem Bereich von 10° bis 80° liegt.

Der Übergang (30; 23) zwischen dem Längsgewölbe (26; 16; 17) einerseits und dem Fersen-Bereich (27; 16; 17) andererseits kann - in einer Draufsicht - in Form einer ein- oder mehrfach gekrümmten oder geraden Linie ausgebildet sein, wobei dieser Übergang (30; 23) die Längsachse (22) des Fußsohlen-Leistens (15) beispielsweise in einem Winkel γ schneidet, der in einem Bereich von 80° bis 160° liegen kann.

In bevorzugten Ausführungsformen des mit dem erfindungsgemäßen, baukastenartigen, technischen System erstellten modulartig aufgebauten patientendatenspezifisch individualisierten Fußsohlen-Leistens (15) kann der Vorfuß-Bereich (24; 16; 17) den in orthopädischer Hinsicht zu korrigierenden Zehen- und Ballen-Bereich des Fußes des späteren Trägers der anzufertigenden Einlege-Sohle (18) umfassen.

Der Mittelfuß-Bereich (25; 16; 17) kann dann außenseitig von dem Zehengrundgelenk bis zum fersenwärtigen Grundgelenk und innenseitig von dem Zehengrundgelenk bis zum Metatarsalgelenk N1 den Fuß des späteren Trägers der anzufertigenden Einlege-Sohle (18) in unter orthopädischen Gesichtspunkten korrigierender Form umfassen.

Der Längsgewölbe-Bereich (26; 16; 17) kann dann außenseitig im Bereich des Überganges zwischen dem calcanearen Bereich und dem Würfelbein-Bereich und innenseitig von dem Zehengrundgelenk (Metatarsalgelenk N1) bis zur Mitte des Fersenbeines (Calcaneus) den Fuß des späteren Trägers der anzufertigenden Einlege-Sohle (18) in unter orthopädischen Gesichtspunkten korrigierender Form umfassen.

Der Fersen-Bereich (27; 16; 17) kann dann die hintere Hälfte des Fersenbeines (Calcaneus) des Fußes des späteren Trägers der anzufertigenden Einlege-Sohle (18) in unter orthopädischen Gesichtspunkten korrigierender Form umfassen.

Insbesondere den Figuren 3, 5 und 6 ist zu entnehmen, dass die Standard-Module (17; 24; 25; 26; 27) auf einem Träger (31) entlang der Längsachse (22) des Fußsohlen-Leistens (25) hintereinander reversibel vorsehbar sein können.

Entsprechend den Figuren 3 und 4 können - in einer ersten Alternative - in den Unterseiten der Module (17; 24; 25; 26; 27) jeweils ein oder mehrere bohrlochartige Aussparungen (32) und auf dem Träger (31) pro Zone (16) ein oder mehrere stiftartige Vorsprünge (33) vorgesehen sein.

In der Regel sind die Positionierungen der Vorsprünge (33) korrespondierend zu den Positionierungen der Aussparungen (32) gewählt, so dass die Vorsprünge (33) in die Aussparungen (32) passgenau eingreifen und die Position und Ausrichtung des jeweiligen Standard-Modules (17; 24; 25; 26; 27) sichern, wenn ein Standard-Modul (17; 24; 25; 26; 27) in der für dieses Modul grundsätzlich in Betracht kommenden, zulässigen Zone (16) in korrekter Ausrichtung auf dem Träger (31) abgesetzt ist.

In einer zweiten Alternative können umgekehrt stiftartige Vorsprünge (33) in Form, Ausrichtung und Position korrespondierend zu bohrlochartigen Aussparungen (32) des Trägers (31) an den Unterseiten der Standard-Module (17; 24; 25; 26; 27) vorgesehen sein.

In der Regel kann der Träger (31) des modular aufgebauten patientendatenspezifisch individualisierten Fußsohlen-Leistens (15) in Form einer Platte ausgebildet sein.
In besonders bevorzugten Ausführungsformen kann der Träger (31) beispielsweise - in der Draufsicht - rechteckig, quadratisch, oval oder bananenförmig gekrümmt sein.

Die Länge des Trägers (31) entspricht in der Regel schuhgrößenabhängig mindestens der Länge des zu montierenden Fußsohlen-Leistens (15).

Die Breite des Trägers (31) kommt vorzugsweise mindestens der Breite (19) des zu montierenden Fußsohlen-Leistens (15) gleich.

Wie in den Figuren 5 und 6 dargestellt, kann - in einer ersten Ausführungsalternative - der Träger (31) eine in der Draufsicht die Kontur des zu montierenden Fußsohlen-Leistens (15) außenseitig umfassende oder innenseitig parallel zu dieser Kontur laufende wulstförmige Rand-Erhebung (34) tragen. In oder auf diese Rand-Erhebung (34) können die Standard-Module (17; 24; 25; 26; 27) entsprechend ihrer Zugehörigkeit zu einer bestimmten Zone (16) einsetzbar oder aufsetzbar sein.

In besonders bevorzugten Ausführungsformen des mit dem erfindungsgemäßen baukastenartigen, technischen System erstellten modulartig aufgebauten patientendatenspezifisch individualisierten Fußsohlen-Leistens (15) können die Oberseite des Trägers (31) und die Unterseiten der Standard-Module (17; 24; 25; 26; 27) - in einer ersten Ausführungsalternative - gesamtflächig oder abschnittsweise jeweils eine Klettverschluss-Einrichtung tragen, so dass die Standard-Module (17; 24; 25; 26; 27) - gegen ein Verrutschen gesichert - zu dem modulartige aufgebauten individualisierten Fußsohlen-Leisten (15) auf dem Träger (31) zusammensetzbar sind und der fertig montierte Fußsohlen-Leisten (15) anschließend für die Vakuum-Verformung und -Anpressung der thermoplastischen Materialien der Einlege-Sohle (18) stabil genug ist.

In einer zweiten Ausführungsalternative kann gesamtflächig oder abschnittsweise eine magnetische Fixiereinrichtung zwischen der Oberseite des Trägers (31) und den Unterseiten der Standard-Module (17; 24; 25; 26; 27) vorgesehen sein, so dass jedes Standard-Modul (17; 24; 25; 26; 27) auch noch nach dem Aufsetzen auf den Träger (31) zu Korrekturzwecken reversibel und mühelos verschiebbar ist.

In besonders bevorzugten Ausführungsformen können die Übergänge (23; 28; 29; 30) in der Draufsicht derart ein- oder mehrfach gekrümmt oder gekerbt ausgestaltet sein, dass sie im Falle des Andrückens eines entlang der Längsachse (22) des Fußsohlen-Leistens (15) zonenbezogen nachfolgenden Modules (17; 25; 26; 27) an das zonenbezogen vorausgehende Modul (17; 24; 26; 27) eine selbstzentrierende Wirkung in Bezug auf die Längsachse (22) des Fußsohlen-Leistens (15) entfalten.

Gemäß Figur 7 können die entlang der Längsachse (22) des Fußsohlen-Leistens (15) hintereinander und/oder nebeneinander benachbarten Standard-Module (17; 24; 25; 26; 27) jeweils über eine oder mehrere Steckverbindungen (35) miteinander in lösbarer Verbindung stehen.

In diesem Falle kann das eine Standard-Modul (17; 24; 25; 26; 27) einen oder mehrere in die Richtung des benachbarten Standard-Modules (17; 24; 25; 26; 27) weisende steckstiftförmige Vorsprünge (36) und das andere Standard-Modul (17; 24; 25; 26; 27) zu den Vorsprüngen (36) eine oder mehrere korrespondierende steckbohrungartige Aussparungen (37) aufweisen.

Die Vorsprünge (36) können beispielsweise in die Aussparungen (37) eingreifen, wenn benachbarte Standard- Module (17; 24; 25; 26; 27) korrekt montiert wurden.

In besonders bevorzugten Ausführungsformen können in die Vorsprünge (36) oder in die Aussparungen (37) federkraftbeaufschlagte Kugeln (38) integrierbar sein, welche im Falle einer vollständigen Einschiebung der Vorsprünge (36) in die Aussparungen (37) in gegenüberliegende Vertiefungen (39) einschnappen und dadurch die korrekte Modul-Verbindung sichern.

Aus den Figuren 8, 9 und 10 geht hervor, dass die entlang der Längsachse (22) des Fußsohlen-Leistens (15) hintereinander und/oder nebeneinander benachbarten Standard-Module (17; 24; 25; 26; 27) jeweils über eine oder mehrere - in der Draufsicht oder in der Seitenansicht - Schwalbenschwanz-Verbindungen (40; Figur 8) oder klemmbausteinartige Verbindungen (41; Figur 9) oder hakenartige Verbindungen (42; Figur 10) oder mittels eines den Fußsohlen-Leisten (15) umfassenden Spanngurtes miteinander in lösbarer Verbindung stehen können.

In der Regel kann die Formgestaltung der Oberseiten der Standard-Module (17) derart gewählt sein, dass sie einen positiven Einfluss auf die statistisch am häufigsten auftretenden, unter orthopädischen Gesichtspunkten behandlungsbedürftigen Fehlstellungen oder Erkrankungen ausübt.

In der Regel ist die Formgestaltung der Oberseiten der Standard-Module (17) derart zonenweise (16) gewählt, dass sie einen positiven Einfluss auf die statistisch am häufigsten auftretenden, unter orthopädischen Gesichtspunkten behandlungsbedürftigen Fehlstellungen oder Erkrankungen ausübt, wobei diese Fehlstellungen oder Erkrankungen beispielsweise ausgewählt sind aus der Gruppe, die das Vorliegen eines Plattfußes, Knickfußes, Hohlfußes, Spreizfußes, Fersenspornes, von Hammerzehen, Muskelverkürzungen, Faszienverkürzungen, Haltungsschäden, Abweichungen von der Norm-Statik, Abweichungen von der Form und Geschwindigkeit der Norm-Gangabtragungslinie, Abweichungen von dem Norm-Gewicht oder ein von der Norm abweichendes Gangbild und Diabetes umfasst.

Neben dem baukastenartigen technischen System umfasst die vorliegende Erfindung auch einen patientendatenspezifisch individualisierten, modular aufgebauten Fußsohlen-Leisten (15).

Ein wesentliches Merkmal des erfindungsgemäßen Fußsohlen-Leistens (15) besteht darin, dass er aus zwei, drei, vier, fünf, sechs oder mehreren Standard-Modulen (17; 24; 25; 26; 27) modular aufgebaut ist.

In der Regel können diese Standard-Module (17) zonenbezogen (16) entlang der Längsachse (22) des Fußsohlen-Leistens (15) hintereinander und/oder zumindest teilweise nebeneinander vorgesehen sein.

Die Form der Oberseite jedes Standard-Modules (17; 24; 25; 26; 27) kann jeweils schuhgrößenspezifisch und zonenspezifisch (16) als Negativ der Form des Fußes des späteren Trägers der Einlege-Sohle (18) entsprechen und/oder eine Form aufweisen, welche unter orthopädischen Gesichtspunkten am sinnvollsten zur Korrektur oder Behandlung einer bestimmten oder mehrerer der statistisch am häufigsten auftretenden, unter orthopädischen Gesichtspunkten behandlungsbedürftigen Fehlstellungen oder Erkrankungen ist.

Ein wesentliches Merkmal des erfindungsgemäßen modular aufgebauten Fußsohlen-Leistens (15) ist darin zu sehen, dass die Übergänge (23; 28; 29; 30) zwischen zwei zueinander benachbarten Standard-Modulen (17; 24; 25; 26; 27) jeweils im wesentlichen glatt und stufenlos sind, obwohl jedes Standard-Modul (17) in Abhängigkeit von der zu korrigierenden Fehlstellung oder Erkrankung eine von den Oberflächengestaltungen der benachbarten Standard-Modulen (17) abweichende Oberflächengestaltung aufweist.

Zusammenfassend ist nun festzustellen, dass im Rahmen der vorliegenden Erfindung ein baukastenartiges technisches System zur Herstellung modulartig aufgebauter Fußsohlen-Leisten (15) bereitgestellt wird, welches die Anfertigung von individualisierten, exakt die anatomischen Gegebenheiten und die orthopädischen Notwendigkeiten des Fußes eines Patienten oder Sportlers berücksichtigenden Fußsohlen-Leisten (15) für die nachfolgende Formgebung von Einlege-Sohlen (18) gestattet und dadurch eine besonders niedrige Reklamationsquote der hergestellten Einlege-Sohlen (18) erwarten lässt.

Ein besonderer Vorteil des erfindungsgemäßen baukastenartigen technischen Systems zur Herstellung eines modulartig aufgebauten Fußsohlen-Leistens (15) ist ferner darin zu sehen, dass es das Vorhandensein zahlreicher CNC-Fräsen vor Ort bei den Herstellern selbst von extrem individualisierten Einlege-Sohlen (18) nicht mehr erfordert und sogar überflüssig macht und dadurch hohe Anschaffungskosten, Betriebskosten, Wartungskosten und Kosten für Fach-Personal vermeidet.

Ein wesentlicher Vorteil des erfindungsgemäßen baukastenartigen technischen Systems zur Herstellung eines modulartig aufgebauten Fußsohlen-Leistens (15) besteht darin, dass es die Herstellung sogar von extrem individualisierten Einlege-Sohlen (18) in sehr kurzer Zeit (zwei bis fünf Minuten pro Einlege-Sohle) auch einer orthopädisch nicht ausgebildeten Person gestattet.

Das erfindungsgemäße baukastenartige technische System zur Herstellung eines modulartig aufgebauten Fußsohlen-Leistens (15) ist schließlich auch deswegen vorteilhaft, weil es das von CNC-Fräsen gefürchtete, durch abgefräste Überstände bedingte Abfall-Problem sicher ausschließt.

Ein Verfahren zur patientendaten-basierten Auswahl von zonenspezifischen (16; 24, 25, 26, 27) Modulen (17) eines modular aufgebauten, in mehrere Zonen (16) unterteilten Fußsohlen-Leistens (15) und/oder oder zur patientendaten-basierten Ermittlung der Materialien und des Aufbaues der auf dem modularen Fußsohlen-Leisten (15) durch Einwirkung von Wärme und Vakuum-Verpressung nachfolgend zu formenden Einlege-Sohle (18) hat der gleiche Anmelder mit dem gleichen Anmeldetag zum Gegenstand einer separaten Patentanmeldung gemacht.

## Patentansprüche

1. Baukastenartiges technisches System zur Erstellung eines modulartig aufgebauten, patientendatenspezifisch individualisierten Fußsohlen-Leistens (15), **dadurch gekennzeichnet, dass** es pro Zone (16; 24, 25, 26, 27) des Fußsohlen-Leistens (15) jeweils ein oder mehrere gegeneinander austauschbare Standard-Fußsohlen-Leisten-Module (17) als standardisierte Bauteile umfasst, welche - nach Auswahl des unter orthopädischen Aspekten für die jeweilige Zone (16; 24, 25, 26, 27) eines Patienten-Fußes passenden Standard-Modules (17) - entlang der Längsachse (22) des Fußsohlen-Leistens (15) in Reihe zonenweise hintereinander zu einem modulartig aufgebauten, patientendatenspezifisch individualisierten Fußsohlen-Leisten (15) montierbar sind, wobei die der Sohle des Patienten-Fußes zugewandten Oberseiten der Standard-Module (17) schuhgrößenabhängig und zonenabhängig (16) als Negative zu den korrespondierenden Zonen (16) des Fußes des späteren Trägers der mit Hilfe des Fußsohlen-Leistens (15) zu formenden Einlege-Sohle (18) ausgebildet sind und/oder jeweils eine Form aufweisen, welche schuhgrößenspezifisch und zonenspezifisch (16) der unter orthopädischen Gesichtspunkten sinnvollsten Form zur Korrektur oder Behandlung einer bestimmten oder mehrerer der statistisch am häufigsten auftretenden, unter orthopädischen Gesichtspunkten behandlungsbedürftigen Fehlstellungen oder Erkrankungen entspricht und wobei die Übergänge (23; 28, 29, 30) zwischen zwei zueinander benachbarten Standard-Modulen (17; 24, 25, 26, 27) - in der Seitenansicht - stufenlos und glatt sind und - in der Draufsicht - lückenlos aneinander anschließen.

2. Baukastenartiges technisches System zur Herstellung eines modulartig aufgebauten patientendatenspezifisch individualisierten Fußsohlen-Leistens (15) nach Anspruch 1, **dadurch gekennzeichnet, dass** der modulartig aufgebaute Fußsohlen-Leisten (15) entlang seiner Längsachse (22) in drei, vier, fünf, sechs, sieben oder mehrere in Reihe hintereinander liegende, imaginäre Zonen (16) aufteilbar ist, wobei pro Zone (16) ein, zwei, drei, vier oder mehrere Standard-Module (17) mit jeweils standardisierten, zonen-spezifischen Vertiefungen und/oder Erhebungen auf ihrer Oberseite als Negativ der Form des Fußes des späteren Trägers der Einlegesohle (18) und/oder zur Korrektur oder Behandlung einer bestimmten oder mehrerer der statistisch am häufigsten auftretenden, unter orthopädischen Gesichtspunkten behandlungsbedürftigen Fehlstellungen oder Erkrankungen, in dem baukastenartigen technischen System enthalten sind.

3. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** der modulartig aufgebaute, patientendatenspezifisch individualisierte Fußsohlen-Leisten (15) vier Zonen (16) umfasst, wobei die frontwärtige und zehenwärtige Zone (16, 24) den Vorfuß-Bereich mit Zehen und Ballen erfasst, die in Richtung der Ferse nachfolgende Zone (15, 25) den Mittelfuß-Bereich, die in Richtung der Ferse nachfolgende Zone (16, 26) das Längsgewölbe und die in Richtung der Ferse nachfolgende Zone (16, 27) den Fersen-Bereich umfasst.

4. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** der Übergang (23; 28) zwischen dem Vorfuß-Bereich (24; 16; 17) einerseits und dem Mittelfuß-Bereich (25; 16; 17) andererseits - in einer Draufsicht - in Form einer ein- oder mehrfach gekrümmten oder geraden Linie ausgebildet ist, wobei dieser Übergang (23; 28) die Längsachse (22) des Fußsohlen-Leistens (15) unter einem Winkel α schneidet, der in dem Beriech von 70° bis 110° liegt und dass der Übergang (29; 23) zwischen dem Mittelfuß-Bereich (25; 26; 17) einerseits und dem Längsgewölbe (26; 16; 17) andererseits - in einer Draufsicht - in Form einer einoder mehrfach gekrümmten oder geraden Linie ausgebildet ist, wobei dieser Übergang (29; 23) die Längsachse (22) des Fußsohlen-Leistens (15) in einem Winkel β schneidet, der in dem Bereich von 10° bis 80° liegt und dass der Übergang (30; 23) zwischen dem Längsgewölbe (26; 16; 17) einerseits und dem Fersen-Bereich (27; 16; 17) andererseits- in einer Draufsicht - in Form einer ein- oder mehrfach gekrümmten oder geraden Linie ausgebildet ist, wobei dieser Übergang (30; 23) die Längsachse (22) des Fußsohlen-Leistens (15) in einem Winkel γ schneidet, der in einem Bereich von 80° bis 160° liegt.

5. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** der Vorfuß-Bereich (24; 16; 17) den in orthopädischer Hinsicht zu korrigierenden Zehen- und Ballen-Bereich des Fußes des späteren Trägers der anzufertigenden Einlege-Sohle (18) umfasst, dass der Mittelfuß-Bereich (25; 16; 17) außenseitig von dem Zehengrundgelenk bis zum fersenwärtigen Grundgelenk und innenseitig von dem Zehengrundgelenk bis zum Metatarsalgelenk N1 den Fuß des späteren Trägers der anzufertigenden Einlege-Sohle (18) in unter orthopädischen Gesichtspunkten korrigierender Form umfasst, dass der Längsgewölbe-Bereich (26; 16; 17) außenseitig im Bereich des Überganges zwischen dem calcanearen Bereich und dem Würfelbein-Bereich und innenseitig von dem Zehengrundgelenk (Metatarsalgelenk N1) bis zur Mitte des Fersenbeines (Calcaneus) den Fuß des späteren Trägers der anzufertigenden Einlege-Sohle (18) in unter orthopädischen Gesichtspunkten korrigierender Form umfasst und dass der Fersen-Bereich (27; 16; 17) die hintere Hälfte des Fersenbeines (Calcaneus) des Fußes des späteren Trägers der anzufertigenden Einlege-Sohle (18) in unter orthopädischen Gesichtspunkten korrigierender Form umfasst.

6. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die Standard-Module (17; 24; 25; 26; 27) auf einem Träger (31) entlang der Längsachse (22) des Fußsohlen-Leistens (25) hintereinander reversibel vorsehbar sind, wobei - in einer ersten Alternative - in den Unterseiten der Module (17; 24; 25; 26; 27) jeweils ein oder mehrere bohrlochartige Aussparungen (32) und auf dem Träger (31) pro Zone (16) ein oder mehrere stiftartige Vorsprünge (33) vorgesehen sind, wobei die Positionierungen der Vorsprünge (33) korrespondierend zu den Positionierungen der Aussparungen (32) sind, so dass die Vorsprünge (33) in die Aussparungen (32) passgenau eingreifen und die Position und Ausrichtung des jeweiligen Standard-Modules (17; 24; 25; 26; 27) sichern, wenn ein Standard-Modul (17; 24; 25; 26; 27) in der für dieses Modul grundsätzlich in Betracht kommenden, zulässigen Zone (16) in korrekter Ausrichtung auf dem Träger (31) abgesetzt ist, und wobei in einer zweiten Alternative stiftartige Vorsprünge (33) in Form, Ausrichtung und Position korrespondierend zu bohrlochartigen Aussparungen (32) des Trägers (31) an den Unterseiten der Standard-Module (17; 24; 25; 26; 27) vorgesehen sind.

7. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** der Träger (31) des modular aufgebauten patientendatenspezifisch individualisierten Fußsohlen-Leistens (15) in Form einer Platte ausgebildet ist, deren Form - in einer Draufsicht - rechteckig, quadratisch, oval oder bananenförmig gekrümmt ist und deren Länge schuhgrößenabhängig mindestens der Länge des zu montierenden Fußsohlen-Leistens (15) entspricht und deren Breite mindestens der Breite (19) des zu montierenden Fußsohlen-Leistens (15) gleichkommt, wobei - in einer ersten Ausführungsalternative - der Träger (31) eine in der Draufsicht die Kontur des zu montierenden Fußsohlen-Leistens (15) außenseitig umfassende oder innenseitig parallel zu dieser Kontur laufende wulstförmige Erhebung (34) trägt, in oder auf der die Standard-Module (17; 24; 25; 26; 27) entsprechend ihrer Zugehörigkeit zu einer bestimmten Zone (16) einsetzbar oder aufsetzbar sind.

8. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die Oberseite des Trägers (31) und die Unterseiten der Standard-Module (17; 24; 25; 26; 27) - in einer ersten Ausführungsalternative - gesamtflächig oder abschnittsweise jeweils eine Klettverschluss-Einrichtung tragen, so dass die Standard-Module (17; 24; 25; 26; 27) - gegen ein Verrutschen gesichert - zu dem modulartig aufgebauten individualisierten Fußsohlen-Leisten (15) auf dem Träger (31) zusammensetzbar sind und der fertig montierte Fußsohlen-Leisten (15) anschließend für die Vakuum-Verformung und -Anpressung der thermoplastischen Materialien der Einlege-Sohle (18) stabil genug ist, oder dass - in einer zweiten Ausführungsalternative - gesamtflächig oder abschnittsweise eine magnetische Fixiereinrichtung zwischen der Oberseite des Trägers (31) und den Unterseiten der Standard-Module (17; 24; 25; 26; 27) vorgesehen ist, so dass jedes Standard-Modul (17; 24; 25; 26; 27) nach dem Aufsetzen auf den Träger (31) zu Korrekturzwecken reversibel und mühelos verschiebbar ist.

9. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die Übergänge (23; 28; 29; 30) in der Draufsicht derart ein- oder mehrfach gekrümmt oder gekerbt ausgestaltet sind, dass sie im Falle des Andrückens eines entlang der Längsachse (22) des Fußsohlen-Leistens (15) zonenbezogen nachfolgenden Modules (17; 25; 26; 27) an das zonenbezogen vorausgehende Modul (17; 24; 26; 27) eine selbstzentrierende Wirkung in Bezug auf die Längsachse (22) des Fußsohlen-Leistens (15) entfalten.

10. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die entlang der Längsachse (22) des Fußsohlen-Leistens (15) hintereinander benachbarten Standard-Module (17; 24; 25; 26; 27) jeweils über eine oder mehrere Steckverbindungen (35) miteinander in lösbarer Verbindung stehen, wobei das eine Standard-Modul (17; 24; 25; 26; 27) einen oder mehrere in die Richtung des benachbarten Standard-Modules (17; 24; 25; 26; 27) weisende steckstiftförmige Vorsprünge (36) und das andere Standard-Modul (17; 24; 25; 26; 27) zu den Vorsprüngen (36) eine oder mehrere korrespondierende steckbohrungenartige Aussparungen (37) aufweist, wobei die Vorsprünge (36) in die Aussparungen (37) eingreifen, wenn benachbarte Standard- Module (17; 24; 25; 26; 27) korrekt montiert wurden und wobei in die Vorsprünge (36) oder in die Aussparungen (37) federkraftbeaufschlagte Kugeln (38) integrierbar sind, welche im Falle einer vollständigen Einschiebung der Vorsprünge (36) in die Aussparungen (37) in gegenüberliegende Vertiefungen (39) einschnappen und dadurch die korrekte Modul-Verbindung sichern.

11. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die entlang der Längsachse (22) des Fußsohlen-Leistens (15) hintereinander benachbarten Standard-Module (17; 24; 25; 26; 27) jeweils über eine oder mehrere - in der Draufsicht oder in der Seitenansicht - Schwalbenschwanz-Verbindungen (40) oder klemmbausteinartige Verbindungen (41) oder hakenartige Verbindungen (42) oder mittels eines den Fußsohlen-Leisten (15) umfassenden Spanngurtes miteinander in lösbarer Verbindung stehen.

12. Baukastenartiges, technisches System zur Herstellung eines modulartig aufgebauten patientendatenspezifisch individualisierten Fußsohlen-Leistens (15) nach einem der vorhergehenden Ansprüche, **dadurch gekennzeichnet, dass** die Formgestaltung der Oberseiten der Standard-Module (17) derart gewählt ist, dass sie einen positiven Einfluss auf die statistisch am häufigsten auftretenden, unter orthopädischen Gesichtspunkten behandlungsbedürftigen Fehlstellungen oder Erkrankungen ausübt, wobei diese Fehlstellungen oder Erkrankungen ausgewählt sind aus der Gruppe, die das Vorliegen eines Plattfußes, Knickfußes, Hohlfußes, Spreizfußes, Fersenspornes, von Hammerzehen, Muskelverkürzungen, Faszienverkürzungen, Haltungsschäden, Abweichungen von der Norm-Statik, Abweichungen von der Form und Geschwindigkeit der Norm-Gangabtragungslinie, Abweichungen von dem Norm-Gewicht oder ein von der Norm abweichendes Gangbild und Diabetes umfasst.

13. Patientendatenspezifisch individualisierter Fußsohlen-Leisten (15), **dadurch gekennzeichnet, dass** er aus zwei, drei, vier, fünf, sechs oder mehreren Standard-Modulen (17; 24; 25; 26; 27) modular aufgebaut ist, die zonenbezogen (16) entlang der Längsachse (22) des Fußsohlen-Leistens (15) hintereinander vorgesehen sind, wobei die Form der der Sohle des Patienten-Fußes zugewandten Oberseite jedes Standard-Modules (17; 24; 25; 26; 27) jeweils schuhgrößenspezifisch und zonenspezifisch (16) der unter orthopädischen Gesichtspunkten sinnvollsten Form zur Korrektur oder Behandlung einer bestimmten oder mehrerer der statistisch am häufigsten auftretenden, unter orthopädischen Gesichtspunkten behandlungsbedürftigen Fehlstellungen oder Erkrankungen entspricht und wobei die Übergänge (23; 28; 29; 30) zwischen zwei zueinander benachbarten Standard-Modulen (17; 24; 25; 26; 27) jeweils glatt und stufenlos sind.

## Claims

1. A modular technical system for creating a patient-data-specifically individualized foot sole last (15) having a modular structure, **characterized in that** per zone (16; 24, 25, 26, 27) of the foot sole last (15) it comprises respectively one or more mutually exchangeable standard foot sole last modules (17) as standardized components which - after selection of the suitable standard module (17) from orthopaedic aspects for the respective zone (16; 24, 25, 26, 27) of a patient's foot - can be mounted consecutively along the longitudinal axis (22) of the foot sole last (15) in series zone-wise to form a patient-data-specifically individualized foot sole last (15) having a modular structure, wherein the upper sides of the standard modules (17) facing the sole of the patient's foot are configured depending on shoe size and depending on zone (16) as negative to the corresponding zones (16) of the foot of the subsequent wearer of the insole (18) to be formed with the aid of the foot sole last (15) and/or each have a shape which, specific to shoe size and specific to zone (16), corresponds from orthopaedic aspects to the most logical shape for correction or treatment of one specific or several of the statistically most commonly occurring deformities or diseases requiring treatment from orthopaedic aspects and wherein the transitions (23; 28, 29, 30) between two neighbouring standard modules (17; 24, 25, 26, 27) - in the side view - are stepless and smooth and - in the plan view - adjoin one another without gaps.

2. The modular technical system for creating a patient-data-specifically individualized foot sole last (15) having a modular structure according to claim 1, **characterized in that** the foot sole last (15) having a modular structure can be divided along its longitudinal axis (22) into three, four, five, six, seven or more imaginary zones (16) located consecutively in series, wherein per zone (16) one, two, three, four or more standard modules (17) with respectively standardized zone-specific recesses and/or elevations on their upper side are contained in the modular technical system as a negative of the shape of the foot of the subsequent wearer of the insole (18) and/or for correction or treatment of one specific or several of the statistically most commonly occurring deformities or diseases requiring treatment from orthopaedic aspects.

3. The modular technical system for creating a patient-data-specifically individualized foot sole last (15) having a modular structure according to any one of the preceding claims, **characterized in that** the patient-data-specifically individualized foot sole last (15) having a modular structure comprises four zones (16), wherein the frontward and toe-ward zone (16, 24) covers the fore-foot region with toes and ball of the foot, the subsequent zone (15, 25) in the direction of the heel covers the metatarsal region, the subsequent zone (16, 26) in the direction of the heel covers the longitudinal arch and the subsequent zone (16, 27) in the direction of the heel covers the heel region.

4. The modular technical system for creating a patient-data-specifically individualized foot sole last (15) having a modular structure according to any one of the preceding claims, **characterized in that** the transition (23; 28) between the fore-foot region (24; 16; 17) on the one hand and the metatarsal region (25; 16; 17) on the other hand - in a plan view - is configured in the form of a singly or multiply curved or straight line, wherein this transition (23; 28) intersects the longitudinal axis (22) of the foot sole last (15) at an angle α, which lies in the range of 70° to 110°, that the transition (29; 23) between the metatarsal region (25; 26; 17) on the one hand and the longitudinal arch (26; 16; 17) on the other hand - in a plan view - is configured in the form of a singly or multiply curved or straight line, wherein this transition (29; 23) intersects the longitudinal axis (22) of the foot sole last (15) at an angle β, which lies in the range of 10° to 80° and that the transition (30; 23) between the longitudinal arch (26; 16; 17) on the one hand and the heel region (27; 16; 17) on the other hand - in a plan view - is configured in the form of a singly or multiply curved or straight line, wherein this transition (30; 23) intersects the longitudinal axis (22) of the foot sole last (15) at an angle γ, which lies in a range of 80° to 160°.

5. The modular technical system for creating a patient-data-specifically individualized foot sole last (15) having a modular structure according to any one of the preceding claims, **characterized in that** the forefoot region (24; 16; 17) comprises the toe and ball region of the foot of the subsequent wearer of the insole (18) to be manufactured, which is to be corrected from orthopaedic aspects, that the metatarsal region (25; 16; 17) comprises the foot of the subsequent wearer of the insole (18) to be manufactured in a correcting shape from orthopaedic aspects on the outside from the metatarsophalangeal joint as far as the heel-ward metacarpophalangeal joint and on the inside from the metatarsophalangeal joint as far as the metatarsal joint N1, that the longitudinal arch region (26; 16; 17) comprises the foot of the subsequent wearer of the insole (18) to be manufactured in a correcting shape from orthopaedic aspects on the outside in the region of the transition between the calcaneal region and the cuboid bone region and on the inside from the metatarsophalangeal joint (metatarsal joint N1) as far as the centre of the calcaneus and that the heel region (27; 16; 17) comprises the rear half of the calcaneus of the foot of the subsequent wearer of the insole (18) to be manufactured, which is to be corrected from orthopaedic aspects.

6. The modular technical system for creating a patient-data-specifically individualized foot sole last (15) having a modular structure according to any one of the preceding claims, **characterized in that** the standard modules (17; 24; 25; 26; 27) can be provided consecutively reversibly on a support (31) along the longitudinal axis (22) of the foot sole last (25) wherein - in a first alternative - respectively one or more borehole-like recesses (32) are provided in the undersides of the modules (17; 24; 25; 26; 27) and one or more pin-like projections (33) are provided on the support (31) per zone (16), wherein the positions of the projections (33) correspond to the positions of the recesses (32) so that the projections (33) engage in a precisely fitting manner in the recesses (32) and secure the position and alignment of the respective standard module (17; 24; 25; 26; 27) when a standard module (17; 24; 25; 26; 27) is placed in correct alignment on the support (31) in the permissible zone (16) which fundamentally comes into consideration for this module, and wherein in a second alternative pin-like projections (33) corresponding in shape, alignment and position to the borehole-like recesses (32) of the support (31) are provided on the undersides of the standard modules (17; 24; 25; 26; 27).

7. The modular technical system for creating a patient-data-specifically individualized foot sole last (15) having a modular structure according to any one of the preceding claims, **characterized in that** the support (31) of the patient-data-specifically individualized foot sole last (15) having a modular structure is configured in the form of a plate, whose shape - in a plan view - is rectangular, square, oval, or curved in a banana shape and whose length depending on shoe size at least corresponds to the length of the foot sole last (15) to be mounted and whose width is at least the same as the width (19) of the foot sole last (15) to be mounted wherein - in a first embodiment alternative - the support (31) carries a bead-shaped elevation (34) embracing on the outside the contour of the foot sole last (15) to be mounted in the plan view or on the inside, running parallel to this contour, in or on which the standard modules (17; 24; 25; 26; 27) can be inserted or placed according to their association with a specific zone (16).

8. The modular technical system for creating a patient-data-specifically individualized foot sole last (15) having a modular structure according to any one of the preceding claims, **characterized in that** the upper side of the support (31) and the undersides of the standard modules (17; 24; 25; 26; 27) - in a first embodiment alternative - each carry a hook and loop fastening device over the entire area or in sections so that the standard modules (17; 24; 25; 26; 27) - secured against slipping - can be combined on the support (31) to the individualized foot sole last (15) having a modular structure and the ready-mounted foot sole last (15) is then sufficiently stable for the vacuum forming and pressing of the thermoplastic materials of the insole (18) or that - in a second embodiment alternative - a magnetic fixing device is provided over the entire area or in sections between the upper side of the support (31) and the undersides of the standard modules (17; 24; 25; 26; 27) so that after placement on the support (31) each standard module (17; 24; 25; 26; 27) is displaceable reversibly and easily for correction purposes.

9. The modular technical system for creating a patient-data-specifically individualized foot sole last (15) having a modular structure according to any one of the preceding claims, **characterized in that** the transitions (23; 28; 29; 30) in the plan view are configured to be singly or multiply curved or notched in such a manner that in the case of pressing a zone-related subsequent module (17; 25; 26; 27) along the longitudinal axis (22) of the foot sole last (15) onto the zone-related preceding module (17; 24; 26; 27), they have a self-centring effect in relation to the longitudinal axis (22) of the foot sole last (15).

10. The modular technical system for creating a patient-data-specifically individualized foot sole last (15) having a modular structure according to any one of the preceding claims, **characterized in that** the consecutively neighbouring standard modules (17; 24; 25; 26; 27) along the longitudinal axis (22) of the foot sole last (15) are each detachably connected to one another via one or more plug-in connections (35) wherein one standard module (17; 24; 25; 26; 27) has one or more pin-like projections (36) pointing in the direction of the neighbouring standard module (17; 24; 25; 26; 27) and the other standard module (17; 24; 25; 26; 27) has one or more insertion-bore-like recesses (37) corresponding to the projections (36), wherein the projections (36) engage in the recesses (37) when neighbouring standard modules (17; 24; 25; 26; 27) have been correctly mounted and wherein balls (38) which can be acted upon by spring force can be integrated in the projections (36) or in the recesses (37), which in the case of a complete insertion of the projections (36) into the recesses (37) snap into opposite recesses (39) and thereby secure the correct module connection.

11. The modular technical system for creating a patient-data-specifically individualized foot sole last (15) having a modular structure according to any one of the preceding claims, **characterized in that** the consecutively neighbouring standard modules (17; 24; 25; 26; 27) along the longitudinal axis (22) of the foot sole last (15) are each detachably connected to one another via one or more - in the plan view or in the side view - swallowtail-like connections (40) or clamping-assembly-like connections (41) or hook-like connections (42) or by means of a tension belt embracing the foot sole last (15).

12. The modular technical system for creating a patient-data-specifically individualized foot sole last (15) having a modular structure according to any one of the preceding claims, **characterized in that** the shaping of the upper sides of the standard module (17) is selected in such a manner that it has a positive influence on the statistically most commonly occurring deformities or diseases requiring treatment from orthopaedic aspects, wherein these deformities or diseases are selected from the group which comprises the presence of a flat foot, talipes valgus, pes cavus, splayfoot, calcaneal spur, hammer toes, muscle shortening, fascial shortening, postural defects, deviations from normal stasis, deviations from the shape and speed of the standard gait degradation line, deviations from the standard weight or a gait pattern which differs from the standard and diabetes.

13. Patient-data-specifically individualized foot sole last (15), **characterized in that** it is constructed in modular fashion of two, three, four, five, six or more standard modules (17; 24; 25; 26; 27) which are provided zone-related (16) consecutively along the longitudinal axis (22) of the foot sole last (15), wherein the shape of the upper side facing the sole of the patient's foot of each standard module (17; 24; 25; 26; 27), in each case, specific to shoe size and specific to zone (16), corresponds from orthopaedic aspects to the most logical shape for correction or treatment of one specific or several of the statistically most commonly occurring deformities or diseases requiring treatment from orthopaedic aspects and wherein the transitions (23; 28; 29; 30) between two neighbouring standard modules (17; 24; 25; 26; 27) are each smooth and stepless.

## Revendications

1. Système technique de type kit de construction pour la création d'une forme de semelle (15) de structure modulaire personnalisée suivant des données spécifiques à un patient, **caractérisé en ce qu'**il comprend par zone (16 ; 24, 25, 26, 27) de la forme de semelle (15) respectivement un ou plusieurs modules standards interchangeables de forme de semelle (17) sous forme de pièces standardisées qui - après sélection du module standard (17) adapté sous des aspects orthopédiques pour la zone respective (16 ; 24, 25, 26, 27) d'un pied de patient - peuvent être montés le long de l'axe longitudinal (22) de la forme de semelle successivement en rangées par zones (15) pour former une forme de semelle (15) de structure modulaire et personnalisée suivant des données spécifiques à un patient, les faces supérieures tournées vers la semelle du pied du patient des modules standards (17) étant réalisées en fonction de la pointure de la chaussure et en fonction de la zone (16) sous forme de négatifs des zones correspondantes (16) du pied du porteur ultérieur de la semelle de garniture (18) à former à l'aide de la forme de semelle (15) et/ou présentant respectivement une forme qui équivaut à la forme la plus judicieuse du point de vue orthopédique de manière spécifique à la pointure de la chaussure et spécifique à la zone (16) pour la correction ou le traitement d'une certaine ou de plusieurs mauvaises postures ou maladies survenant statistiquement le plus fréquemment et nécessitant un traitement du point de vue orthopédique et les transitions (23 ; 28, 29, 30) entre deux modules standards adjacents (17 ; 24, 25, 26, 27) étant progressives et lisses - en vue latérale - et se raccordant sans lacune les unes aux autres - en vue du dessus.

2. Système technique de type kit de construction pour la création d'une forme de semelle (15) de structure modulaire personnalisée suivant des données spécifiques à un patient selon la revendication 1, **caractérisé en ce que** la forme de semelle de structure modulaire (15) peut être divisée le long de son axe longitudinal (22) en trois, quatre, cinq, six, sept ou plus de zones imaginaires disposées successivement en rangées (16), étant prévus dans le système technique de type kit de construction par zone (16) un, deux ou plus modules standards (17) comportant des creux et/ou rehaussements respectivement standardisés et spécifique aux zones sur sa face supérieure sous forme de négatifs de la forme du pied du porteur ultérieur de la semelle de garniture (18) et/ou pour la correction ou le traitement d'une certaine ou de plusieurs mauvaises postures ou maladies survenant statistiquement le plus fréquemment et nécessitant un traitement du point de vue orthopédique.

3. Système technique de type kit de construction pour la création d'une forme de semelle (15) de structure modulaire personnalisée suivant des données spécifiques à un patient selon une des revendications précédentes, **caractérisé en ce que** la forme de semelle (15) de structure modulaire personnalisée suivant des données spécifiques à un patient comporte quatre zones (16), la zone dirigée vers l'avant et vers les orteils (16, 24) comprenant la zone d'avant-pied et le hallus valgus, la zone (15, 25) suivante en direction du talon la zone du milieu du pied, la zone suivante en direction du talon (16, 26) la voûte longitudinale, et la zone suivante en direction du talon (16, 27) la zone du talon.

4. Système technique de type kit de construction pour la création d'une forme de semelle (15) de structure modulaire personnalisée suivant des données spécifiques à un patient selon une des revendications précédentes, **caractérisé en ce que** la transition (23 ; 28) entre la zone de l'avant-pied (24 ; 16 ; 17) d'une part et la zone du milieu du pied (25 ; 16 ; 17) d'autre part - vue du dessus - est réalisée sous forme d'une ligne courbée une ou plusieurs fois ou droite, cette transition (23 ; 28) coupant l'axe longitudinal (22) de la forme de semelle (15) suivant un angle α qui se situe dans la plage de 70° à 110° et que la transition (29 ; 23) entre la zone du milieu du pied (25 ; 26 ; 17) d'une part et la voûte longitudinale (26 ; 16 ; 17) d'autre part - vue du dessus- est réalisée sous forme d'une ligne courbée une ou plusieurs fois ou droite, cette transition (29 ; 23) coupant l'axe longitudinal (22) de la forme de semelle (15) suivant un angle ß qui se situe dans la plage de 10° à 80° et que la transition (30 ; 23) entre la voûte longitudinale (26 ; 16 ; 17) d'une part et la zone du talon (27 ; 16 ; 17) - vue du dessus - est réalisée sous forme d'une ligne courbée une ou plusieurs fois ou droite, cette transition (30 ; 23) coupant l'axe longitudinal (22) de la forme de semelle (15) suivant un angle γ qui se situe dans une plage de 80° à 160°.

5. Système technique de type kit de construction pour la création d'une forme de semelle (15) de structure modulaire personnalisée suivant des données spécifiques à un patient selon une des revendications précédentes, **caractérisé en ce que** la zone de l'avant-pied (24 ; 16 ; 17) comprend la zone des orteils et du hallus valgus à corriger du point de vue orthopédique du porteur ultérieur de la semelle de garniture (18) à fabriquer, que la zone du milieu du pied (25 ; 16 ; 17) comprend, à l'extérieur de l'articulation de la base des orteils jusqu'à l'articulation de base dirigée vers le talon et à l'intérieur de l'articulation de la base des orteils jusqu'à l'articulation métatarsienne N1 le pied du porteur ultérieur de la semelle de garniture (18) à fabriquer dans sa forme corrigée du point de vue orthopédique, que la zone de la voûte longitudinale (26 ; 16 ; 17) comprend à l'extérieur, dans la zone de transition entre la zone calcanéenne et la zone du cuboïde et à l'intérieur de la zone de l'articulation de la base des orteils (articulation métatarsienne N1) jusqu'au milieu du calcanéum le pied du porteur ultérieur de la semelle de garniture (18) à fabriquer dans sa forme corrigée du point de vue orthopédique et que la zone du talon (27 ; 16 ; 17) comprend la moitié arrière du calcanéum du pied du porteur ultérieur de la semelle de garniture (18) à fabriquer dans sa forme corrigée du point de vue orthopédique.

6. Système technique de type kit de construction pour la création d'une forme de semelle (15) de structure modulaire personnalisée suivant des données spécifiques à un patient selon une des revendications précédentes, **caractérisé en ce que** les modules standards (17 ; 24 ; 25 ; 26 ; 27) peuvent être prévus sur un support (31) de manière réversible les uns derrière les autres le long de l'axe longitudinal (22) de la forme de semelle (25), sachant que - dans une première variante - dans les faces inférieures des modules (17 ; 24 ; 25 ; 26 ; 27), il est prévu respectivement un ou plusieurs évidements de type alésages (32) et sur le support (31) par zone (16) une ou plusieurs saillies en forme de tige (33), les positionnements des saillies (33) correspondant aux positionnements des évidements (32), de sorte que les saillies (33) s'engrènent précisément dans les évidements (32) et bloquent la position et l'orientation du module standard respectif (17 ; 24 ; 25 ; 26 ; 27) lorsqu'un module standard (17 ; 24 ; 25 ; 26 ; 27) est descendu dans la zone admissible (16) entrant en principe en ligne de compte pour ce module en orientation correcte sur le support (31) et que, dans une seconde variante, des saillies en forme de tiges (33) de forme, d'orientation et de position correspondant aux évidements de type alésages (32) du support (31) sont prévues sur les faces inférieures des modules standards (17 ; 24 ; 25 ; 26 ; 27).

7. Système technique de type kit de construction pour la création d'une forme de semelle (15) de structure modulaire personnalisée suivant des données spécifiques à un patient selon une des revendications précédentes, **caractérisé en ce que** le support (31) de la forme de semelle (15) de structure modulaire personnalisée suivant des données spécifiques à un patient est réalisé sous forme d'une plaque dont la forme - en vue du dessus - est rectangulaire, quadratique, ovale ou courbée en forme de banane et dont la longueur équivaut en fonction de la pointure de la chaussure à au moins à la longueur de la forme de semelle (15) à monter et dont la largeur est équivalente au moins à la largeur (19) de la forme de semelle (15) à monter, sachant que - dans une première variante de réalisation - le support (31) comporte un rehaussement (34) en forme de bourrelet comprenant à l'extérieur le contour de la forme de semelle (15) à monter ou passant à l'intérieur parallèlement à ce contour dans ou sur lequel les modules standards (17 ; 24 ; 25 ; 26 ; 27) peuvent être insérés ou posés en fonction de leur appartenance à une certaine zone (16).

8. Système technique de type kit de construction pour la création d'une forme de semelle (15) de structure modulaire personnalisée suivant des données spécifiques à un patient selon une des revendications précédentes, **caractérisé en ce que** la face supérieure du support (31) et les faces inférieures des modules standards (17 ; 24 ; 25 ; 26 ; 27) - dans une première variante de réalisation - supportent sur toutes leurs surfaces ou par sections respectivement un dispositif de fermeture agrippante, de sorte que les modules standards (17 ; 24 ; 25 ; 26 ; 27) - à blocage antidérapant- peuvent être assemblés à la forme de semelle personnalisée de structure modulaire (15) sur le support (31) et que la forme de semelle dont le montage est fini (15) est ensuite suffisamment stable pour la déformation et la compression sous vide des matériaux thermoplastiques de la semelle de garniture (18) ou que - dans une seconde forme de réalisation - il est prévu sur toute sa surface ou par sections un dispositif magnétique de fixation entre la face supérieure du support (31) et les faces inférieures des modules standards (17 ; 24 ; 25 ; 26 ; 27), de sorte que chaque module standard (17 ; 24 ; 25 ; 26 ; 27), une fois posé sur le support (31), est déplaçable de manière réversible et sans effort à des fins de correction.

9. Système technique de type kit de construction pour la création d'une forme de semelle (15) de structure modulaire personnalisée suivant des données spécifiques à un patient selon une des revendications précédentes, **caractérisé en ce que** les transitions (23 ; 28 ; 29 ; 30) vues du dessus ont une conformation une ou plusieurs fois courbée ou entaillée, de sorte qu'elles exercent, dans le cas de la compression d'un module (17 ; 24 ; 26 ; 27) suivant l'axe longitudinal (22) de la forme de semelle (15), sur le module précédant la zone (17 ; 25 ; 26 ; 27), un effet d'auto-centrage par rapport à l'axe longitudinal (22) de la forme de semelle (15).

10. Système technique de type kit de construction pour la création d'une forme de semelle (15) de structure modulaire personnalisée suivant des données spécifiques à un patient selon une des revendications précédentes, **caractérisé en ce que** les modules standards voisins (17 ; 24 ; 25 ; 26 ; 27) se succédant le long de l'axe longitudinal (22) de la forme de semelle (15) sont respectivement en liaison dissociable entre eux par l'intermédiaire d'un ou plusieurs raccordements par enfichage (35), un module standard (17 ; 24 ; 25 ; 26 ; 27) présentant une ou plusieurs saillies (36) en forme de tiges d'enfichage tournées en direction du module standard voisin (17 ; 24 ; 25 ; 26 ; 27) et l'autre module standard (17 ; 24 ; 25 ; 26 ; 27) un ou plusieurs évidements correspondants (37) de type alésages d'enfichage, les saillies (36) s'engrenant dans les évidements (37) lorsque des modules standards voisins (17 ; 24 ; 25 ; 26 ; 27) ont été correctement montés et pouvant être intégrées dans les saillies (36) ou dans les évidements (37) des billes (38) chargées par force de ressort qui, dans le cas d'une insertion complète des saillies (36) dans les évidements (37), s'enclenchent dans des creux opposés (39) et assurent ainsi le raccordement modulaire correct.

11. Système technique de type kit de construction pour la création d'une forme de semelle (15) de structure modulaire personnalisée suivant des données spécifiques à un patient selon une des revendications précédentes, **caractérisé en ce que** les modules standards (17 ; 24 ; 25 ; 26 ; 27) voisins disposés successivement le long de l'axe longitudinal (22) de la forme de semelle (15) sont respectivement en liaison dissociable entre eux par un ou plusieurs raccordements en queue de cygne (40) - en vue du dessus ou en vue latérale - ou raccordements de type modules de serrage (41) ou raccordements de type crochets (42) ou au moyen d'une sangle de serrage comprenant la forme de semelle (15).

12. Système technique de type kit de construction pour la création d'une forme de semelle (15) de structure modulaire personnalisée suivant des données spécifiques à un patient selon une des revendications précédentes, **caractérisé en ce que** la conformation des faces supérieures des modules standards (17) est choisie de manière à ce qu'elle exerce une influence positive sur les mauvaises postures ou maladies survenant statistiquement le plus fréquemment et nécessitant un traitement du point de vue orthopédique, ces mauvaises postures ou maladies étant sélectionnées dans le groupe qui comprend la présence d'un pied plat, d'un pied plié, d'un pied creux, d'un pied étalé, d'une épine calcanéenne, d'orteils en marteaux, de raccourcissements musculaires, de raccourcissements des fascias, de troubles liés à la posture, d'écarts par rapport à la statique normale, d'écarts par rapport à la forme et à la vitesse de la ligne normale d'érosion due à la marche, d'écarts par rapport au poids normal ou de types de marche s'écartant de la norme et de diabète.

13. Forme de semelle (15) de structure modulaire personnalisée suivant des données spécifiques à un patient, **caractérisée en ce qu'**elle a une structure modulaire composée de deux, trois, quatre, cinq, six ou plus de modules standards (17 ; 24 ; 25 ; 26 ; 27) qui sont prévus les uns derrière les autres par rapport à la zone (16) le long de l'axe longitudinal (22) de la forme de semelle (15), la forme de la face supérieure de chaque module standard (17 ; 24 ; 25 ; 26 ; 27) tourné vers la semelle du pied du patient (16) équivalant respectivement de manière spécifique à la pointure de la chaussure et spécifique à la zone à la forme la plus judicieuse du point de vue orthopédique pour la correction ou le traitement de certaines mauvaises postures ou maladies survenant statistiquement le plus fréquemment et nécessitant un traitement du point de vue orthopédique et les transitions (23 ; 28 ; 29 ; 30) entre deux modules standards voisins (17 ; 24 ; 25 ; 26 ; 27) étant respectivement lisses et progressives.
